# EUROPÄISCHE PATENTSCHRIFT

(11) **EP 2 062 826 B1**
(45) Veröffentlichungstag und Bekanntmachung des Hinweises auf die Patenterteilung: **14.09.2011**
(21) Anmeldenummer: 08020175.9
(22) Anmeldetag: 19.11.2008
(51) Int. Cl.: B65D 6/18

(54) **Transportkasten aus Kunststoff mit umlegbaren Seitenwänden**
Plastic container with collapsible walls
Boîte en matière plastique à parois pliables

(30) Priorität: 21.11.2007 DE 102007056255
(43) Veröffentlichungstag der Anmeldung: 27.05.2009
(73) Patentinhaber: Linpac Allibert GmbH, 63165 Mühlheim/Main (DE)
(72) Erfinder: Fischer, Klaus-Jürgen, 32108 Bad Salzuflen (DE); Seniuch, Helmut, 33719 Bielefeld (DE)
(74) Vertreter: Rummler, Felix

(56) Entgegenhaltungen:
- WO-A-2004/033311
- JP-A- 2005 343 548

## Beschreibung

Die Erfindung betrifft einen Transportkasten aus Kunststoff, der aus einem Boden und nach innen umlegbaren Seitenwänden die durch Riegel in aufrechter Position gehalten werden, wobei zwei gegenüberliegende Seitenwände an ihren Aussenkanten eine Anschlagleiste tragen, gegen die die benachbarte Seitenwand bei ihrem Aufrichten schlägt.

Solche Transportkästen werden überall dort eingesetzt, wo der Rücktransport mit der Kästen weniger Volumen benötigen soll, um Frachtkosten zu sparen.

Solche Transportkästen gibt es bereits seit Jahrzehnten. Sie waren immer in beladenem Zustand etwas wackelig, weil es nie gelungen ist, wirklich feste Verschlüsse für das Ankoppeln zweier Seitenwände aneinander in den Kastenecken zu konstruieren. Diese Verschlüsse bestanden oftmals aus mehreren losen Teilen, die zusammen zu stecken waren und von, denen nur allzuleicht ein Teil verloren ging, was den ganzen Kasten unbrauchbar machte.

Die Erfindung vermeidet die Nachteile des Standes der Technik. Es ist die Aufgabe der Erfindung, einen zusammenlegbaren Transportkasten zu schaffen, der sehr stabil und robust ist, leicht zusammenzulegen und leicht wieder aufzubauen ist und dessen Verschlussteile fest und unverlierbar in den einstückig im Spritzgussverfahren hergestellten Wänden integriert sind.

JP 2005 343548 A offenbart einen Transportkasten gemäß dem Oberbegriff des Anspruchs 1, wobei eine Seitenwand einen auf einer elastischen Zunge vorgesehenen keilförmigen Vorsprung aufweist, der in eine entsprechende Aussparung in der benachbarten Seitenwand eingreift, wodurch die Seitenwände untereinander fixiert werden können. Die Fixierung wird dadurch gelöst, dass ein Hebel von oben herab auf den keilförmigen Vorsprung gebracht wird, der diesen aus der Aussparung herausbewegt.

Die Erfindung ist in Anspruch 1 angegeben. Vorteilhafte Ausgestaltungen sind in den Unteransprüchen angegeben.

Bei diesem Verschluss zum Zusammenkoppeln zweier Seitenwände sind alle Teile einstückig mit den Seitenwänden herstellbar und somit unverlierbar. Sie liegen in Ausnehmungen der Seitenwände, so dass sie auch durch äußere Einflüsse nicht abgebrochen werden können. Das macht diesen Transportkasten sehr robust. Die Verschlüsse bedürfen nur beim Zusammenlegen des Kastens einer Bedienung durch Drücken eines Hebels, beim Wiederaufrichten der Seitenwände nach einem Leertransport hingegen ist an den Verschlüssen kein Handgriff notwendig, sie schnappen von selbst in ihre Stellung für einen Transport von Ware ein.

Das geschieht mit Hilfe von Keil- oder Schrägflächen an den Hebeln. Und zwar liegt zweckmäßigerweise die Keilfläche an jedem Entriegelungshebel an einem ebenfalls keilförmigen Vorsprung des Riegels an, der hinter die die Entriegelungshebel tragende Seitenwand mit den Entriegelungshebeln fasst.

Dabei sind an dem Transportkosten im Bereich der Entriegelungshebel in der Seitenwand Löcher vorgesehen sind, die einen Zugriff von außen an die Entriegelungshebel gestatten. Diese Löcher sind zweckmäßigerweise an ihrer Außenseite von Rippen umgeben, damit nicht unbeabsichtigt ein Zugriff zu den Entriegelungshebein erfolgen kann.

Diese Entriegelungshebel werden von außen beispielsweise durch den Druck von in die beiden Löcher der Seitenwand gesteckte Daumen in ihre Entriegelungsstellung gebracht, worauf die Seitenwand nach innen umgelegt werden kann.

Das freie Ende jedes Entriegelungshebels ist in der Aufsicht zweckmäßigerweise dreieck- oder trapezförmig gestaltet , wobei die äussere Schrägfläche am Riegel anliegt bzw. angreift, damit beim Aufstellen der vom Leertransport flach liegenden Seitenwände die Verriegelung selbsttatig erfolgt

Dabei ist es bei diesem Transportkasten vorteilhaft, wenn der Riegel mit dem ihn tragenden Hebel in einer Ausnehmung der ihn tragenden Seitenwand untergebracht ist, in die er durch das keilförmige freie Ende des Entriegetungshebels hineindrückbar ist.

Das ist am besten möglich, wenn die Wandstärke der Seitenwände des Transportkasten ausreichend dick gemessen ist, um die Verschluß- und Entreigelungshebel in sich aufzunehmen.

Diese Wandstärke ist bei dem erfindungsgemäßen Transportkasten dadurch erzielt, daß die Seitenwände in ihrem mittleren Bereich durch zwei bodenparallele und im Querschnitt U-förmige Leisten und dazwischen liegende senkrecht zum Boden verlaufende wellenförmige Wandteile gebildet sind.

Diese wellenförmigen Wandteile sind aus mehreren senkrecht zum Boden verlaufenden Streifen gebildet, wobei zwischen schräg verlaufenden Streifen jeweils seitenwandparallele Streifen an der Vorder- und an der Rückseite der Seitenwand angeordnet sind.

Ein weiterer Vorteil dieses Transportkastens ist es, daß der Entriegelungshebel und der d.en Riegel tragende Hebel so lang sind, daß sie federnd aus ihrer Ruheposition in ihre Arbeitsposition verschwenkbar sind.

Zusätzlich kann noch vorgesehen sein, daß an Stellen, wo zwei Seitenwände aneinander anliegen, Führungsvorrichtungen angebracht sind.

Das Wesen der Erfindung ist nachstehend anhand eines in der Zeichnung dargestellten Ausführungsbeispieles näher erläutert. Es zeigen:
- Fig.1: eine perspektivische Ansicht des Transportkastens.
- Fig.2: einen Querschnitt durch eine Kastenecke im verriegelten Zu- stand.
- Fig. 3: einen Querschnitt durch die Kastenecke im Zustand der Ent- riegelung.
- Fig.4: eine perspektivische Darstellung dieser Kastenecke im verrie- gelten Zustand.
- Fig.5: einen Schnitt durch diese perspektivische Darstellung der Kas- tenecke.
- Fig.6: einen Querschnitt durch diese Kastenecke im Zustand der Entriegelung.

Der Transportkasten besteht aus einem Boden 1 und vier nach innen klappbaren Seitenwänden 2,3. Diese sind am Boden durch Gelenke 4,5 nach innen umklappbar befestigt.

Die Längsseitenwände 2 tragen an ihren Stirnflächen Anschlagleisten 6, an dellen im aufgestellten Zustand des Transportkastens die Stirnseitenwände 3 anliegen. Die Längsseitenwände 2 sind mit verschwenkbaren Riegeln 7 ausgestattet, die die Stirnseitenwände 3 von innen in ihrer aufgestellten Lage abstützen. Damit sind die aufgestellten Stirnseitenwände von außen durch die Anschlagleisten 6 und von innen durch die Riegel 7 in ihrer aufrechten Stellung fixiert.

Die Riegel 7 sind am Ende von einstückig mit der Längsseitenwand 2 geformten Federn 8 befestigt und liegen in Öffnungen 9 der Längsseitenwand 2. Die Riegel 7 können durch zwei umgebogene Flächen 9 am freien Ende der Feder 8 gebildet sein.

Um beim Zusammenlegen dieses Transportkastens die Riegel 7 nicht mit den Fingern wegdrücken zu müssen und dadurch die Finger in Gefahr zu bringen, beim Umlegen der Stirnseiten-wand 3 gequetscht zu werden, ist in der Stirnseitenwand 3 ein Entriegelungshebel 11 in einer Öffnung 12 untergebracht, dessen freies Ende mehrfach gebogen ist, um nach außen hin eine Mulde 13 für die Auflage eines von außen auf den federnden Entriegelungshebel 11 drückenden Fingers und eine Schrägfläche 14 für die Anlage und das Wegdrücken des den Riegel 7 bildenden umgebogenen freien Endes der Feder 8 zu bilden. Der Entriegelungshebel 11 wird von außen durch den Druck eines durch das Loch 15 gesteckten und dabei auf den Entriegelungshebel 11 dückenden Fingers betätigt.

Von den umgebogenen Endflächen der Feder 8 erfüllt die senkrecht zur Feder 8 stehende Endfläche 16 die Riegelfunktion, während die Schrägfläche 17 als Anlauffläche für das freie Ende des Entriegelungshebels 11 dient, wenn die Stirnseitenwand 3 aus ihrer bodenparallel liegenden Stellung aufgerichtet wird.

Bei diesern Transportkasten sind die Wandstärken so dick konzipiert, daß die aufgeführten Hebel 8,11 darin in Wandöffnungen 10, 12 untergebracht werden können. Da diese Wandstarke nicht in Vollkunststoff ausgeführt werden kann, sind die Seitenwände in ihrem mittleren Bereich durch zwei boden-parallete und im Querschnitt U-förmige Leisten 18 und dazwischen liegende senkrecht zum Boden verlaufende wellenförmige Wandteile gebildet sind. Diese wellenförmigen Wandteile sind aus mehreren senkrecht zum Boden 1 verlaufenden Streifen 19,20 gebildet sind, wobei zwischen schräg verlaufenden Streifen 19 jeweils seitenwandparallele Steifen 20 an der Vorder- und an der Rückseite der Seitenwand 2,3 angeordnet sind.

### Liste der Bezugszeichen

- 1: Boden
- 2: Längsseitenwand
- 3: Stirnseitenwand
- 4: Gelenk
- 5: Gelenk
- 6: Anschlagleiste
- 7: Riegel
- 8: Feder
- 9: umgebogenes freies Ende der Feder 8
- 10: Öffnung
- 11: Entriegelungshebel
- 12: Öffnung
- 13: Mulde
- 14: Schrägfläche
- 15: Loch
- 16: Endfläche
- 17: Schrägfläche
- 18: U-förmige Leiste
- 19: schräg verlaufende Streifen
- 20: seitenwandparallele Streifen

## Patentansprüche

1. Transportkasten aus Kunststoff, bestehend aus einem Boden (1) und nach innen umlegbaren Seitenwänden (2, 3), die durch Riegel in aufrechter Position gehalten werden,
wobei zwei gegenüberliegende Seitenwände (2) an ihren Aussenkanten eine Anschlagleiste (6) tragen, gegen die die benachbarte Seitenwand (3) bei ihrem Aufrichten schlägt,
wobei die die Anschlagleisten (6) tragenden Seitenwände (2) federnd verschiebbare Riegel (7) tragen, die von innen hinter die an den Anschlagleisten anliegenden benachbarten Seitenwände (3) greifen und diese von hinten abstützen,
während die an den Anschlagleisten (6) anliegenden benachbarten Seitenwände (3) mit federnden Entriegelungshehein (11) versehen sind, die in Ausnehmungen (12) dieser Seitenwände (3) untergebracht sind und mit an ihre freien Enden angebrachten Keilflächen (14) an den Riegeln (7) anliegen, wobei die Riegel (7) einstückig mit den sie tragenden Seitenwänden (2) hergestellt sind,
**dadurch gekennzeichnet, dass** die Entriegelungshebel (11) einstückig mit den sie aufweisenden Seitenwänden (3) des Transportkastens hergestellt sind.

2. Transportkasten nach Anspruch 1,
**dadurch gekennzeichnet,**
**dass** die Keilfläche (14) an jedem Entriegelungshebel (11) an einem ebenfalls keilförmigen Vorsprung des Riegels (7) anliegt, der hinter die Seitenwand(3) mit den Entriegelungshebeln (11) fasst.

3. Transportkasten nach Anspruch 1,
**dadurch gekennzeichnet,**
**dass** im Bereich der Entriegelungshebel (11) in der Seitenwand Löcher (15) vorgesehen sind, die einen Zugriff an die Entriegelungshebel (11) gestatten.

4. Transportkasten nach Anspruch 3,
**dadurch gekennzeichnet,**
**dass** diese Löcher (11) an ihrer Außenseite von einen unbeabsichtigten Zugriff zu den Entriegelungshebeln verhindernden Rippen umgeben sind.

5. Transportkasten nach Anspruch 1,
**dadurch gekennzeichnet,**
**dass** das freie Ende des Entriegelungshebels (11) in Aufsicht dreieck-oder trapez- oder kalottenförmig gestaltet ist, wobei die äußere Schrägfläche (14) am Riegel (7) anliegt bzw. angreift.

6. Transportkasten nach Anspruch 1,
**dadurch gekennzeichnet,**
**dass** der Riegel (7) mit dem ihn tragenden Hebel in einer Ausnehmung (10) der ihn tragenden Seitenwand (2) untergebracht ist, in die er durch das keilförmige freie Ende des Entriegelungshebels (11) hineindrückbar ist.

7. Transportkosten nach Anspruch 1,
**dadurch gekennzeichnet,**
**dass** die Wandstärke der Seitenwände (2, 3) ausreichend dick bemessen ist, um die Verschluss- und Entriegelungshebel in sich aufzunehmen.

8. Transportkasten nach Anspruch 1,
**dadurch gekennzeichnet,**
**dass** die Seitenwände (2, 3) in ihrem mittleren Bereich durch zwei bodenparallele und im Querschnitt U-förmige Leisten und dazwischen liegende senkrecht zum Boden verlaufende wellenförmige Wandteile gebildet sind.

9. Transportkasten nach Anspruch 8,
**dadurch gekennzeichnet,**
**dass** diese wellenförmigen Wandteile aus mehreren senkrecht zum Boden verlaufenden Streifen gebildet sind, wobei zwischen schräg verlaufenden Streifen jeweils seitenwandparallele Streifen an der Vorder- und an der Rückseite der Seitenwand angeordnet sind.

10. Transportkasten nach Anspruch 1,
**dadurch gekennzeichnet,**
**dass** der Entriegelungshebel (11) und der den Riegel tragende Hebel so lang sind, dass sie federnd aus ihrer Ruheposition in ihre Arbeitsposition verschwenkbar sind.

11. Transportkasten nach Anspruch 1,
**dadurch gekennzeichnet,**
**dass** an Stellen, wo zwei Seitenwände (2, 3) aneinander anliegen, Führungsvorrichtungen angebracht sind.

## Claims

1. A plastic tote box consisting of a base (1) and side walls (2, 3), which can be folded inwards, which are held in upright position by bolts,
wherein two opposite side walls (2) carry a locating bar (6) on their outer edges, against which the adjacent side wall (3) impacts when it is set upright, wherein the side walls (2) carrying the locating bars (6) resiliently carry displaceable bolts (7), which grip from inside behind the adjacent side walls (3) abutting against the locating bars and support these from behind, whilst the adjacent side walls (3) abutting against the locating bars (6) are provided with resilient release levers (11), which are accommodated in recesses (12) of these side walls (3) and abut against the bolts (7) with wedge surfaces (14) attached to their free ends,
wherein the bolts (7) are manufactured in one piece with the side walls (2) carrying said bolts, **characterised in that** the release levers (11) are manufactured in one piece with the side walls (3) of the tote box having said levers.

2. The tote box according to claim 1, **characterised in that** the wedge surface (14) at each release lever (11) abuts against a likewise wedge-shaped projection of the bolt (7) which grasps behind the side wall (3) with the release levers (11).

3. The tote box according to claim 1, **characterised in that** in the area of the release lever (11) holes (15) are provided in the side wall, which permit access to the release lever (11).

4. The tote box according to claim 3, **characterised in that** on their outer side these holes (11) are surrounded by ribs which prevent unintentional access to the release levers.

5. The tote box according to claim 1, **characterised in that** the free end of the release lever (11) is triangular or trapezoidal or spherical shaped when viewed from above, wherein the outer oblique surface (14) abuts against or acts on the bolt (7).

6. The tote box according to claim 1, **characterised in that** the bolt (7) with the lever carrying said bolt is accommodated in a recess (10) of the side wall (2) carrying said lever, in which said bolt can be depressed by the wedge-shaped free end of the release lever (11).

7. The tote box according to claim 1, **characterised in that** the wall thickness of the side walls (2, 3) is sufficiently thick to include the closing and release lever.

8. The tote box according to claim 1, **characterised in that** in their central region the side walls (2, 3) are formed by two brackets parallel to the base and U-shaped in cross-section and interposed corrugated wall parts running perpendicular to the base.

9. The tote box according to claim 8, **characterised in that** these corrugated wall parts are formed from a plurality of strips running perpendicular to the base, wherein between obliquely running strips, strips parallel to the side wall are located on the front and on the rear side of the side wall.

10. The tote box according to claim 1, **characterised in that** the release lever (11) and the lever carrying said bolt are sufficiently long that they can be resiliently pivoted from their rest position into their working position.

11. The tote box according to claim 1, **characterised in that** guide devices are attached at points where two side walls (2, 3) abut against one another.

## Revendications

1. Boîte en matière plastique se composant d'un fond (1) et de parois latérales (2, 3) pliables vers l'intérieur qui sont maintenues en position verticale par des taquets,
dans laquelle deux parois latérales se faisant face (2) portent une baguette de butée (6) sur leur arêtes extérieures, contre laquelle la paroi latérale voisine (3) bute lorsqu'elle est redressée,
dans laquelle les parois latérales (2) portant les baguettes de butée (6) portent des taquets (7) pouvant être poussés de manière élastique qui se mettent en prise par l'intérieur à l'arrière des parois latérales voisines (3) reposant sur les baguettes de butée et les appuient par derrière,
tandis que les parois latérales voisines (3) reposant sur les baguettes de butée (6) sont munies de leviers de déverrouillage (11) élastiques qui sont placés dans des évidements (12) de ces parois latérales (3) et reposent sur les taquets (7) avec des surfaces cunéiformes (14) placées sur leurs extrémités libres, sachant que les taquets (7) sont fabriqués d'un seul tenant avec les parois latérales (2) qui les portent, **caractérisée en ce que** les leviers de déverrouillage (11) sont fabriqués d'un seul tenant avec les parois latérales (3) de la boîte qui les présentent.

2. Boîte selon la revendication 1, **caractérisée en ce que** la surface cunéiforme (14) repose sur chaque levier de déverrouillage (11) sur une saillie également cunéiforme du taquet (7) contenue derrière la paroi latérale (3) avec les leviers de déverrouillage (11).

3. Boîte selon la revendication 1, **caractérisée en ce qu'**au niveau des leviers de déverrouillage (11), dans la paroi latérale, des trous (15) sont prévus qui permettent un accès aux leviers de déverrouillage (11).

4. Boîte selon la revendication 3, **caractérisée en ce que** ces trous sont entourés sur leur côté extérieur de nervures empêchant un accès involontaire aux leviers de déverrouillage (11).

5. Boîte selon la revendication 1, **caractérisée en ce que** l'extrémité libre du levier de déverrouillage (11) est formée en surface comme un triangle ou un trapèze ou une calotte, sachant que la surface biseautée extérieure (14) repose, respectivement se met en prise, sur le taquet (7).

6. Boîte selon la revendication 1, **caractérisée en ce que** le taquet (7) est placé avec le levier qui le porte dans un évidement (10) de la paroi latérale (2) qui le porte, dans lequel il peut être poussé à l'intérieur par l'extrémité libre cunéiforme du levier de déverrouillage (11).

7. Boîte selon la revendication 1, **caractérisée en ce que** l'épaisseur de paroi des parois latérales (2, 3) est suffisamment épaisse pour recevoir en elle les leviers de fermeture et de déverrouillage.

8. Boîte selon la revendication 1, **caractérisée en ce que** les parois latérales (2, 3) sont formées en leur partie centrale par deux baguettes parallèles au fond et à section transversale en U et par des parties de paroi ondulées s'étendant verticalement par rapport au fond, reposant entre celles-ci.

9. Boîte selon la revendication 8, **caractérisée en ce que** ces parties de paroi ondulées sont formées de plusieurs bandes s'étendant verticalement par rapport au fond, sachant qu'entre des bandes s'étendant en biais, des bandes respectives parallèles aux parois latérales sont disposées sur le côté avant et sur le côté arrière de la paroi latérale.

10. Boîte selon la revendication 1, **caractérisée en ce que** le levier de déverrouillage (11) et le levier portant le taquet sont si longs qu'ils peuvent pivoter de manière élastique de leur position de repos à leur position de travail.

11. Boîte selon la revendication 1, **caractérisée en ce que** des dispositifs de guidage sont placés sur des endroits où deux parois latérales (2, 3) reposent l'une sur l'autre.
